# EUROPÄISCHE PATENTSCHRIFT

(11) **EP 2 114 681 B1**
(45) Veröffentlichungstag und Bekanntmachung des Hinweises auf die Patenterteilung: **01.12.2010**
(21) Anmeldenummer: 07821905.2
(22) Anmeldetag: 26.10.2007
(51) Int. Cl.: B41F 35/04, B41F 35/00

(54) **DRUCKWERK EINER ROTATIONSDRUCKMASCHINE UND EIN VERFAHREN ZUM WASCHEN EINES FEUCHTWERKS EINES DRUCKWERKS**
PRINTING UNIT OF A ROTARY PRINTING PRESS AND A METHOD FOR WASHING A DAMPENING UNIT OF A PRINTING UNIT
GROUPE D'IMPRESSION D'UNE PRESSE ROTATIVE ET PROCÉDÉ DE LAVAGE D'UN GROUPE DE MOUILLAGE D'UN GROUPE D'IMPRESSION

(30) Priorität: 07.02.2007 DE 102007006063; 31.08.2007 DE 102007000926
(43) Veröffentlichungstag der Anmeldung: 11.11.2009
(73) Patentinhaber: Koenig & Bauer Aktiengesellschaft, 97080 Würzburg (DE)
(72) Erfinder: BÜNNER, Christian, 97276 Margetshöchheim (DE); MASUCH, Bernd, Kurt, 97273 Kürnach (DE); REDER, Wolfgang, Otto, 97209 Veitshöchheim (DE)
(86) Internationale Anmeldenummer: PCT/EP2007/061545
(87) Internationale Veröffentlichungsnummer: WO 2008/095551

(56) Entgegenhaltungen:
- US-A- 3 701 316
- US-A- 4 036 131

## Beschreibung

Die Erfindung betrifft ein Druckwerk einer Rotationsdruckmaschine und ein Verfahren zum Waschen eines Feuchtwerks eines Druckwerks gemäß dem Oberbegriff des Anspruchs 1 oder 13.

Aus der DE 29 32 105 A1 ist ein Farbwerk für eine Offsetrotationsdruckmaschine mit zwei Walzensträngen, drei Auftragswalzen und einem derart umstellbar gelagerten Walzenstock bekannt, dass eine Reibwalze im Betrieb entweder an einer dritten Auftragswalze anliegt oder von ihr getrennt ist.

Bei modernen Offset-Druckmaschinen ist es üblich, das Farbwerk eines Druckwerks mit einer Wascheinrichtung zum bedarfsweisen Reinigen des Farbwerks auszustatten. Soll bei solchen Druckmaschinen das Feuchtwerk mitgewaschen werden, so müssen sowohl die Farbauftragswalzen als auch die Feuchtauftragswalze an den Plattenzylinder angestellt werden, um eine Übertragung von Waschmittel vom Farbwerk auf das Feuchtwerk zu ermöglichen. Darüber hinaus ist es zusätzlich notwendig, dass der Plattenzylinder komplett mit Platten belegt ist. Dies führt dazu, dass bei einer Produktion mit Teilbahnbelegung allein zum Zwecke des Mitwaschens des Feuchtwerks die fehlenden Platten aufgezogen werden müssen, was jedoch umständlich und arbeitsaufwändig ist.

Die WO 2004/054804 A1 und die WO 2005/007409 A2 beschreiben Farb- und Feuchtwerke mit umschaltbaren Brückenwalzen.

Die DE 10 2005 056 812 A1, die DE 19 32 642 U und die DE 40 12 283 A1 offenbaren zum Waschen ortsveränderbare Zwischenwalzen.

Die US 3 701 316 A und die US 4 036 131 A offenbaren ein Farbwerk und ein Feuchtwerk, wobei zum Waschen eine Feuchtauftragwalze an eine Farbauftragwalze anstellbar ist.

Der Erfindung liegt die Aufgabe zugrunde, ein Druckwerk einer Rotationsdruckmaschine und ein Verfahren zum Waschen eines Feuchtwerks zu schaffen.

Die Aufgabe wird erfindungsgemäß durch die Merkmale des Anspruchs 1 und 13 gelöst.

Die mit der Erfindung erzielbaren Vorteile bestehen insbesondere darin, dass es im Falle einer Teilbelegung des Plattenzylinders zum Zwecke des Mitwaschens des Feuchtwerks nicht mehr erforderlich ist, die fehlenden Aufzüge, z. B. Platten auf den Plattenzylinder aufzuziehen.

Ein konstruktiv einfacher und kostengünstiger Aufbau ergibt sich dann, wenn auf eine zusätzliche Brückenwalze verzichtet wird und vielmehr eine der ohnehin vorhandenen Walzen des Farbwerks bzw. des Feuchtwerks zwischen einer Arbeitsposition, d. h. einer Druckposition und einer Waschposition umstellbar, beispielsweise verschwenkbar ausgebildet wird derart, dass in der Waschposition der umstellbaren Walze Walzen des Farbwerks und Walzen des Feuchtwerks zu einem gemeinsamen Walzenstrang verbunden werden.

Ausführungsbeispiele der Erfindung sind in den Zeichnungen dargestellt und werden im Folgenden näher beschrieben.

Es zeigen:
- Fig. 1: eine Seitenansicht eines Druckwerks mit zwei alternativ dargestellten Möglichkeiten einer umstellbaren Walze, wobei sich die Walzen des Farbwerks und die Walzen des Druckwerks in Druckposition befinden;
- Fig. 2: eine Seitenansicht entsprechend Fig. 1, wobei eine Auftragswalze des Feuchtwerks die umstellbare Walze ist und sich in der umgestellten Waschposition befindet;
- Fig. 3: eine Seitenansicht einer alternativen Ausführungsform, wobei eine Auftragswalze des Farbwerks die umstellbare Walze ist und sich in der umgestellten Waschposition befindet;
- Fig. 4: eine Seitenansicht eines Betriebszustandes des Druckwerks, bei dem sich alle Auftragswalzen in vom Formzylinder abgestellter Position befinden; und
- Fig. 5: eine Ausführungsform eines Antriebs der Reibzylinder des Farbwerks.

Fig. 1 zeigt in halbschematischer Darstellung ein Druckwerk 01 einer im Übrigen nicht näher dargestellten Rotationsdruckmaschine, beispielsweise einer Rollenrotationsdruckmaschine, insbesondere einer im Nassoffset druckenden, z. B als Druckturm ausgebildeten Zeitungsdruckmaschine, wobei es sich bei dem Druckwerk 01 beispielsweise um eines von vier Druckwerken einer Neun-Zylinder-Satelliten-Druckeinheit handeln kann und die anderen Druckwerke der Neun-Zylinder-Satelliten-Druckeinheit entsprechend ausgebildet sein können. Das Druckwerk 01 kann beispielsweise sechs Platten breit sein, d. h. die Druckwerkszylinder 02; 03 und 04 weisen eine axiale Länge von sechs Druckplatten auf, und die Druckwerkszylinder 02; 03; 04 können einen Umfang von beispielsweise zwei Druckplatten aufweisen.

Das Druckwerk 01 umfasst im Falle des Ausführungsbeispiels einen Druckwerkszylinder 02, der als Formzylinder 02, insbesondere als Plattenzylinder 02 ausgebildet sein kann, einen mit dem Formzylinder 02 zusammenwirkenden Druckwerkszylinder 03, der als Übertragungszylinder 03, insbesondere als Gummizylinder 03 ausgebildet sein kann, sowie einen mit dem Übertragungszylinder 03 zusammenwirkenden weiteren Druckwerkszylinder 04, der als Gegendruckzylinder 04 ausgebildet sein kann, im Falle einer Neun-Zylinder-Satelliten-Druckeinheit also als Satellitenzylinder 04. Zwischen dem Übertragungszylinder 03 und dem Gegendruckzylinder 04 ist eine nicht näher dargestellte Bedruckstoffbahn, insbesondere Papierbahn geführt und der Übertragungszylinder 03 erzeugt bei jeder seiner Umdrehungen mindestens ein Druckbild auf der Papierbahn.

Dem Formzylinder 02 ist ein Farbwerk 06 und ein Feuchtwerk 07 zugeordnet. Das Farbwerk 06 und das Feuchtwerk 07 liegen nahe nebeneinander. In dem in Fig. 1 dargestellten Betriebszustand des Druckwerks 01 sind sowohl das Farbwerk 06 als auch das Feuchtwerk 07 für einen Druckbetrieb des Druckwerks 01 an den Formzylinder 02 angestellt.

Das Farbwerk 06 weist mehrere Walzen 08; 09; 11; 13; 14; 16; 17; 18 bzw. Farbwerkswalzen 08; 09; 11; 13; 14; 16; 17; 18 auf. Es umfasst im Einzelnen drei Farbauftragswalzen 08; 09; 11, die in einem laufenden Produktionsprozess der Rotationsdruckmaschine an den Formzylinder 02 angestellt sind. Zwischen einem Druckfarbe aus einem Farbreservoir 12 aufnehmenden Farbauftragswalze 13, z. B. Farbduktor 13 und den Druckfarbe auf den Formzylinder 02 auftragenden Farbauftragswalzen 08; 09; 11 sind mehrere Walzen 14; 16; 17; 18 angeordnet. Die dem Farbduktor 13 in Transportrichtung der Druckfarbe nächstfolgende Walze 14 ist als eine Filmwalze 14 ausgebildet. Sodann ist in Transportrichtung der Druckfarbe nach der Filmwalze 14 eine als eine Farbstromtrennwalze 16 ausgebildete Walze 16 vorgesehen, welche einen vom Farbduktor 13 kommenden Farbstrom in einen über eine Walze 17 führenden Hauptstrom und in einen über eine Walze 18 führenden Nebenstrom aufteilt.

Die Walze 17 bzw. die Walze 18 ist als eine im Hauptstrom bzw. im Nebenstrom von der Farbstromtrennwalze 16 auf zumindest eine der Farbauftragswalzen 08; 09; 11 Druckfarbe übertragende Reibwalze 17; 18 ausgebildet. Die beiden Reibwalzen 17; 18 führen einen in ihrer jeweiligen Axialrichtung verlaufenden Changierhub aus, wobei der Changierhub der einen Reibwalze 17 z. B. durch eine Hebelanordnung mit dem Changierhub der anderen Reibwalze 18 gekoppelt sein kann. In einer alternativen Ausführung wird der Changierhub der jeweiligen Reibwalze 17; 18 durch voneinander unabhängige Antriebe erzeugt. Bei beiden Antriebsvarianten können die beiden Changierhübe gegenläufig ausgebildet sein. Der Changierhub der jeweiligen Reibwalze 17; 18 kann z. B. mittels eines Getriebes aus deren Rotationsbewegung erzeugt sein.

Sowohl im Hauptstrom als auch im Nebenstrom wird aus dem Farbreservoir 12 entnommene Druckfarbe jeweils mittels eines fünf aneinander gereihte Walzen 13; 14; 16; 17; 08 bzw. 13; 14; 16; 18 und 09 oder 11 aufweisenden Walzenzuges auf den Formzylinder 02 aufgetragen, wobei der Farbduktor 13, die Filmwalze 14, die Farbstromtrennwalze 16, eine der Reibwalzen 17; 18 und eine der Farbauftragswalzen 08; 09; 11 jeweils Bestandteil des jeweiligen zum Formzylinder 02 führenden Walzenzuges sind. Zwischen dem Farbduktor 13 und der Farbstromtrennwalze 16 ist demnach im Walzenzug nur eine einzige Walze 14 angeordnet, wobei diese Walze 14 als eine Filmwalze 14 ausgebildet ist.

Das Farbreservoir 12, aus dem der Farbduktor 13 die zum Formzylinder 02 zu transportierende Druckfarbe entnimmt, ist z. B. als ein Farbkasten 12 oder als eine Farbwanne 12 ausgebildet, wobei am Farbkasten 12 oder an der Farbwanne 12 in Axialrichtung des Farbduktors 13 aneinandergereiht mehrere, z. B. dreißig bis sechzig Farbmesser (nicht dargestellt) vorgesehen sind, welche jeweils mit einem nicht dargestellten Stellmittel vorzugsweise fernbetätigbar in ihrer jeweiligen Anstellung an den Farbduktor 13 einstellbar und tatsächlich auch angestellt sind, wodurch eine zonenweise Dosierung der vom Farbduktor 13 aufgenommenen Druckfarbe möglich ist. Die mit der Einstellung des jeweiligen Farbmessers vorgenommene Dosierung der Farbmenge äußert sich in einer zu dieser Einstellung proportionalen Schichtdicke der Druckfarbe in der betreffenden Zone auf der Mantelfläche des Farbduktors 13. Das Farbwerk 06 ist demnach in der bevorzugten Ausführung als ein Zonenfarbwerk ausgebildet.

Die Walzen 08; 09; 11; 13; 14; 16; 17; 18 des Farbwerks 06 weisen in ihrer jeweiligen Axialrichtung eine Länge z. B. im Bereich von 500 mm bis 2.600 mm auf, insbesondere im Bereich von 1.400 mm bis 2.400 mm. Ihr Außendurchmesser liegt z. B. im Bereich zwischen 50 mm und 300 mm, vorzugsweise zwischen 80 mm und 250 mm. Die Farbstromtrennwalze 16 weist eine Mantelfläche vorzugsweise aus einem elastischen Werkstoff auf, z. B. aus einem Gummi.

Das Feuchtwerk 07 weist mehrere Walzen 21; 22; 23 bzw. Feuchtwerkswalzen 21; 22; 23 auf. Es ist vorzugsweise als ein ein Feuchtmittel kontaktlos aufbringendes Feuchtwerk 07, z. B. als ein Sprühfeuchtwerk 07 ausgebildet, so dass es einen Sprühbalken 19 aufweist, wobei vorzugsweise mehrere in dem Sprühbalken 19 angeordnete Sprühdüsen das Feuchtmittel auf eine z. B. als eine Feuchtreiberwalze 21 ausgebildete Walze 21 des Feuchtwerks 07 aufsprühen. Das auf die Feuchtreiberwalze 21 aufgesprühte Feuchtmittel wird von einer weiteren z. B. als eine Glättwalze 22 ausgebildete Walze 22 des Feuchtwerks 07 auf dessen Feuchtauftragswalze 23 ausgebildete Walze 23 und von dort auf den Formzylinder 02 übertragen. Die Glättwalze 22 kann einen in ihrer Axialrichtung verlaufenden Changierhub ausführen.

Zumindest die Druckwerkszylinder 02; 03 sind mittels nicht näher dargestellter Linearlagerungen bzgl. des ebenfalls nicht näher dargestellten Seitengestells der Druckmaschine in der Darstellung nach Fig. 1 in etwa in horizontaler Richtung linear beweglich gelagert.

Zumindest die Farbauftragswalzen 08; 09; 11 des Farbwerks 06 und die Feuchtauftragswalze 23 des Feuchtwerks 07, vorzugsweise jedoch auch die Filmwalze 14 und die Farbstromtrennwalze 16 des Farbwerks 06 sowie die Feuchtreiberwalze 21 des Feuchtwerks 07 sind jeweils radialhubfähig angeordnet. Der Radialhub dieser Walzen 08; 09; 11; 14; 16; 21; 23 bezieht sich darauf, dass die jeweilige Achse dieser Walzen 08; 09; 11; 14; 16; 21; 23 oder zumindest eines der Enden dieser Walzen 08; 09; 11; 14; 16; 21; 23 gegenüber einem zu der jeweiligen Walze 08; 09; 11; 14; 16; 21; 23 gehörenden, ggf. gestellfesten bzw., im Falle der Walzen 08 oder 23 demgegenüber auch verstellbaren, z. B verschwenkbaren (vgl. weiter unten) Lagerpunkt exzentrisch verstellbar ist. Die exzentrische Verstellung von jeder der Walzen 08; 09; 11; 14; 16; 21; 23 erfolgt jeweils mit Hilfe von vorzugsweise mehreren vorzugsweise mindestens zwei, z. B. vier jeweils symmetrisch und konzentrisch um die jeweilige Achse dieser Walzen 08; 09; 11; 14; 16; 21; 23 angeordneten Aktoren 24, wobei vorzugsweise selbst die zu derselben Walze 08; 09; 11; 14; 16; 21; 23 gehörenden Aktoren 24 einzeln und unabhängig voneinander von einer Steuereinheit betätigt und auf einen bestimmten Stellweg eingestellt werden können, wobei jeder betätigte Aktor 24 jeweils hinsichtlich der Walze 08; 09; 11; 14; 16; 21; 23, zu der er gehört, eine radiale Kraft ausübt, wobei diese Kraft die Achse dieser Walze 08; 09; 11; 14; 16; 21; 23 radial verschiebt oder zumindest zu verschieben versucht. Wenn mehrere an demselben Ende von einer der Walzen 08; 09; 11; 14; 16; 21; 23 angeordnete Aktoren 24 gleichzeitig betätigt werden, ergibt sich der von der Achse der jeweiligen Walze 08; 09; 11; 14; 16; 21; 23 ausgeführte Radialhub aus einer Vektorsumme der jeweiligen radialen Kraft der betätigten Aktoren 24.

Die Aktoren 24 werden z. B. mit einem Druckmittel beaufschlagt; vorzugsweise sind sie pneumatisch betätigt. Die Aktoren 24 sind z. B. jeweils in einem jeweils ein Ende der jeweiligen Walze 08; 09; 11; 14; 16; 21; 23 aufnehmenden Walzenschloss vorzugsweise in einer Baueinheit angeordnet. Der von der Achse der jeweiligen Walze 08; 09; 11; 14; 16; 21; 23 ausführbare Radialhub liegt vorzugsweise im Bereich weniger Millimeter, z. B. beträgt er bis zu 10 mm, was ausreichend ist, um die jeweilige Walze 08; 09; 11; 14; 16; 21; 23 von mindestens einem benachbarten zylindrischen Rotationskörper, z. B. dem Formzylinder 02, abzustellen. Es ist auch vorgesehen, dass mit den jeweiligen Aktoren 24 eine von der jeweiligen Walze 08; 09; 11; 14; 16; 21; 23 gegen ihren mindestens einen benachbarten Rotationskörper ausgeübte Anpresskraft eingestellt wird, wobei das Maß der eingestellten Anpresskraft durch den mit dieser Einstellung gesteuerten Transport an Druckfarbe oder Feuchtmittel Einfluss auf die Qualität des in Verbindung mit diesem Farbwerk 06 und/oder Feuchtwerk 07 erzeugten Druckerzeugnisses nimmt. Die Anpresskraft wird aufgebaut; wenn bereits ein Berührungskontakt zwischen der jeweiligen Walze 08; 09; 11; 14; 16; 21; 23 und ihrem benachbarten Rotationskörper besteht, aber dennoch durch die Betätigung von einem oder mehreren Aktoren 24 die mindestens eine wirksame radiale Kraft erhöht wird. Durch die weitere oder erneute Betätigung von einem oder mehreren Aktoren 24 kann eine bestehende Anpresskraft in ihrem Betrag verändert, z. B. auch reduziert werden.

In Fig. 4 ist ein Antriebskonzept für das Druckwerk 01 skizziert, welches auch bei allen Ausführungsvarianten nach Fig. 1 bis 3 realisiert sein kann und Antriebsmotoren 32; 33; 34; 36 und 37 umfasst. Insbesondere ist aus Fig. 4 erkennbar, dass ein eigener Motor 32 für den Übertragungszylinder 03 bzw. Gummizylinder 03 vorgesehen ist, ein eigener Motor 33 für den Formzylinder 02 bzw. den Plattenzylinder 02, ein eigener Motor 34 für den Farbduktor 13, ein eigener Motor 36 zumindest für die Glättwalze 22 des Feuchtwerks 07 sowie ein eigener Motor 37 zumindest für die Reibwalze 17 des Farbwerks 06. Diese Standardkonfiguration des Antriebskonzepts für das Druckwerk 01 ist in der Fig. 4 jeweils durch eine von den jeweiligen Antriebsmotoren 32; 33; 34; 36 und 37 ausgehende gestrichelte Linie angedeutet. Eine in der Fig. 4 jeweils durch eine punktierte Linie angedeutete optionale Ausgestaltung des Antriebskonzepts für das Druckwerk 01 sieht einen einzigen, gemeinsamen Motor 36 für die Feuchtwerkswalzen 21 und 22 des Feuchtwerks 07 vor, also insbesondere für die Feuchtreiberwalze 21 und die Glättwalze 22, sowie einen einzigen, gemeinsamen Motor 37 für die beiden Reibwalzen 17; 18 des Farbwerks 06, wobei im Fall des gemeinsamen Motors 37 für die beiden Reibwalzen 17; 18 die Reibwalze 18 nur in der durch den in der Fig. 4 mit einem punktierten Richtungspfeil angedeuteten Drehrichtung zusammen mit der Reibwalze 17 angetrieben ist. In der entgegen gesetzten Drehrichtung ist die Reibwalze 18 antriebsmäßig von dem zumindest die Reibwalze 17 antreibenden Motor 37 entkoppelt. Der in der Fig. 4 punktiert dargestellte Richtungspfeil deutet diejenige Drehrichtung der Reibwalze 18 an, in welcher ein noch zu erläuternder Waschvorgang im Farbwerk 06 und/oder im Feuchtwerk 07 ausgeführt wird. Die dem in der Fig. 4 punktiert dargestellten Richtungspfeil entgegen gesetzte Drehrichtung der Reibwalze 18 ist diejenige Drehrichtung der Reibwalze 18 während eines Produktionsvorganges des Druckwerks 01, in welchem in dem Farbwerk 06 Druckfarbe aus dem Farbreservoir 12 zum Formzylinder 02 transportiert wird.

Insbesondere kann der Antrieb der Axialbewegungen der beiden Reibwalzen 17; 18 und/oder der Antrieb zumindest der Rotation eines oder beider Reibwalzen 17; 18 über ein koppelbares Getriebe erfolgen, beispielsweise über ein Getriebe, wie es in Fig. 5 gezeigt ist und im Folgenden näher erläutert wird. In Fig. 5 ist eine vorteilhafte Ausführung für den Antrieb der Reibwalzen 17; 18 dargestellt, wobei lediglich die Reibwalze 18 rotatorisch zwangsangetrieben ist, jedoch beide Reibwalzen 17; 18 über einen gemeinsamen Changierantrieb 42 axial zwangsangetrieben ist.

Hierzu treibt der Antriebsmotor 37 über eine Kupplung 43 und eine Welle 44 ein Antriebsritzel 46, welches seinerseits mit einem drehfest mit der Reibwalze 18 verbundenen Stirnrad 47 zusammenwirkt. Die Verbindung kann z.B. über einen das Stirnrad 47 tragenden Achsabschnitt 48 auf einen Zapfen 49 der Reibwalze 18 erfolgen. Ein entsprechender Achsabschnitt 48 der Reibwalze 17 weist kein derartiges Stirnrad 47 bzw. keine Antriebsverbindung zum Antriebsmotor 37 auf. Die Antriebsverbindung zwischen Antriebsritzel 46 und Stirnrad 47 der Reibwalze 18 ist vorzugsweise gerade verzahnt und mit einer für jede Position der Changierbewegung ausreichend großen Überdeckung im Zähneeingriff ausgebildet.

Die beiden Reibwalzen 17; 18 sind in einem Seitengestell 51 in Lagern 52, z.B. Radiallagern 52 gelagert, welche zusätzlich eine Axialbewegung ermöglichen. Eine rotatorische Antriebsverbindung zwischen dem Antriebsmotor 37 und der Reibwalze 17 besteht hierbei nicht. Das Antriebsritzel 46 und das auf dem Achsabschnitt 48 angeordnete Stirnrad 47 stellen zusammen ein Getriebe, insbesondere Untersetzungsgetriebe für den rotatorischen Antrieb dar, welches für sich eine abgeschlossene und/oder vormontierte Baueinheit mit eigenem Gehäuse 50 sein kann. Die Baueinheit ist ausgangsseitig mit dem Zapfen 49 koppelbar.

Der Changierantrieb 42 wird ebenfalls durch den Antriebsmotor 37 angetrieben, z.B. über einen Schneckentrieb 53; 54. Hierbei wird von einer auf der Welle 44 angeordneten Schnecke 53 bzw. einem als Schnecke 53 ausgebildeten Abschnitt der Welle 44 auf ein Schneckenrad 54 getrieben, welches drehfest mit einer senkrecht zur Rotationsachse der Reibwalzen 17; 18 verlaufenden Welle 56 verbunden ist. Jeweils stirnseitig der Welle 56 ist exzentrisch zu deren Rotationsachse ein Mitnehmer 57 angeordnet, welcher seinerseits z.B. über einen Kurbeltrieb, beispielsweise über einen auf dem Mitnehmer 57 rotierbar gelagerten Hebel 58 und ein Gelenk 59 in axialer Richtung der Reibwalzen 17; 18 druck- und zugsteif mit dem Zapfen 49 der Reibwalzen 17; 18 verbunden ist. Ein Rotieren der Welle 56 bewirkt ein Umlaufen der Mitnehmer 57, welches seinerseits über den Kurbeltrieb einen Axialhub der Reibwalzen 17; 18 bewirkt.

Der Changierantrieb 42 bzw. das Changiergetriebe 42 ist insgesamt als Baueinheit mit einem eigenen Gehäuse 61 ausgebildet, welches zusätzlich gekapselt ausgeführt sein kann. Das Changiergetriebe 42 kann im gekapselten Raum mit Öl oder, vorzugsweise, mir Fett geschmiert sein. Das Changiergetriebe 42 ist in der dargestellten Ausführung durch eine mit dem Gestell 52 verbundene Halterung 62 gestützt. Der Antriebsmotor 37 ist hierbei mit dem Gehäuse 61 des Changiergetriebes 42 lösbar verbunden. In Fig. 5 ist weiterhin mit der Bezugsziffer 63 eine Antriebssteuerung 63 für den Antriebsmotor 37 beziffert.

Es wird nun wieder auf Fig. 1 bis 4 Bezug genommen. Das Farbwerk 06 umfasst des Weiteren eine Wascheinrichtung 26, die beispielsweise nicht näher dargestellte automatische Waschmittelzuführungen, einen an eine Walze 18, insbesondere eine Reibwalze 18 des Farbwerks 06 anstellbare Waschrakel 27 und eine Auffangwanne 28 umfassen kann. Diese Wascheinrichtung 26 ist zum Zwecke des Reinigens des Farbwerks 06 an die Walze 18 anstellbar, beispielsweise anschwenkbar gelagert. Alternativ oder zusätzlich kann eine ein Waschmittel auf die Farbstromtrennwalze 16 auftragende Wascheinrichtung 38 vorgesehen sein, welche das Waschmittel vorzugsweise auf die Mantelfläche der rotierenden Farbstromtrennwalze 16 aufsprüht. Diese alternative oder zusätzliche Wascheinrichtung 38 arbeitet im Waschvorgang zumindest mit der an die Reibwalze 18 des Farbwerks 06 anstellbare Waschrakel 27 zusammen.

Um nun zu ermöglichen, dass mit ein und derselben Wascheinrichtung 26; 38 oder durch einen gemeinsamen Einsatz beider Wascheinrichtungen 26; 38 zusätzlich zum Farbwerk 06 gleichzeitig auch das Feuchtwerk 07 gereinigt werden kann, ist vorgesehen, dass (zumindest) eine der Walzen 08; 09; 11; 14; 16; 17; 18; 21; 22; 23 des Farbwerks 06 und/oder des Feuchtwerks 07 derart umstellbar ist, dass das Farbwerk 06 und das Feuchtwerk 07 (zumindest) einen gemeinsamen Walzenzug aufweisen, um auf diese Weise das Waschmittel auch zum Feuchtwerk 07 bzw. vom Feuchtwerk 07 zurück zum Farbwerk 06 transportieren zu können.

Als umstellbare Walzen eignen sich insbesondere die ohnehin bereits sehr nahe am benachbarten Feuchtwerk 07 bzw. Farbwerk 06 angeordneten Walzen 08 des Farbwerks 06 bzw. 23 des Feuchtwerks 07. Die umstellbare Walze 08 bzw. 23 kann zum Zwecke des Umstellens beispielsweise verschieblich angeordnet sein, vorzugsweise ist sie jedoch verschwenkbar angeordnet, insbesondere verschwenkbar um die Achse der jeweils benachbarten Walze 17 bzw. 22, mit der sie im Druckbetrieb unmittelbar zusammenarbeitet und mit der sie im Übrigen auch antriebsmäßig verbunden ist.

In Fig. 1 ist durch die gestrichelte Linienführung angedeutet, dass entweder die Auftragswalze 08 an einem Schwenkhebelmechanismus 29 um die Achse der Reibwalze 17 schwenkbar angeordnet sein kann oder aber die Auftragswalze 23 an einem Schwenkhebelmechanismus 31 um die Drehachse der Glättwalze 22; als weitere Alternative könnten beide Walzen 08; 23 umstellbar sein, beispielsweise dann, wenn dies zum Überbrücken eines größeren Abstandes notwendig ist. In Fig. 1 sind die umstellbaren Walzen 08 bzw. 23 in ihrer jeweiligen Arbeitsstellung im Druckbetrieb gezeigt.

Fig. 2 betrifft die Ausführungsform, bei der die Auftragswalze 23 des Feuchtwerks 07 verschwenkbar, d. h. umstellbar gelagert ist. Fig. 2 zeigt die umstellbare Auftragswalze 23 in ihrer umgestellten Position, also ihrer Waschposition, in der sie aus ihrer druckwerkszylindernahen Arbeitsposition vom Formzylinder 02 abgeschwenkt ist und in einer druckwerkszylinderferneren Position an der Auftragswalze 08 des Farbwerks 06 anliegt, so dass beispielsweise über die Walzen 08; 17; 16; 18; 23; 22; 21 ein gemeinsamer Walzenzug des Farbwerks 06 und des Feuchtwerks 07 gebildet wird, so dass Farbwerk 06 und Feuchtwerk 07 gemeinsam mittels der gleichen Wascheinrichtung 26; 38 oder durch den Einsatz beider Wascheinrichtungen 26; 38 gewaschen werden können.

Fig. 3 betrifft die alternative Ausführungsform, bei der die Auftragswalze 08 des Farbwerks 06 verschwenkbar, d. h. umstellbar gelagert ist. Fig. 3 zeigt die umstellbare Auftragswalze 08 in ihrer umgestellten Position, also ihrer Waschposition, in der sie aus ihrer druckwerkszylindernahen Arbeitsposition vom Formzylinder 02 abgeschwenkt ist und in einer druckwerkszylinderferneren Position an der Auftragswalze 23 des Feuchtwerks 07 anliegt, so dass beispielsweise wiederum über die Walzen 08; 17; 16; 18; 23; 22; 21 ein gemeinsamer Walzenzug des Farbwerks 06 und des Feuchtwerks 07 gebildet wird, so dass Farbwerk 06 und Feuchtwerk 07 gemeinsam mittels der gleichen Wascheinrichtung 26; 38 oder durch den Einsatz beider Wascheinrichtungen 26; 38 gewaschen werden können.

Fig. 4 zeigt einen Betriebszustand des Druckwerks 01, bei dem alle Auftragswalzen 23; 08; 09; 11 sich in "Druck-ab"- Stellung befinden, vom Formzylinder 02 also beabstandet sind, wobei die beiden Auftragswalzen 08; 23 in ihre Brückenstellung bewegt sind und somit Farbwerk 06 und Feuchtwerk 07 miteinander verbinden, so dass über die so gebildete Brücke ein Waschen des Feuchtwerks 07 mittels der am Farbwerk 06 angeordneten Wascheinrichtung 26; 38 oder durch den Einsatz beider Wascheinrichtungen 26; 38 ermöglicht wird.

Wie sich aus dem Vorstehenden ergibt, sind die umstellbar ausgebildeten Auftragswalzen 08 bzw. 23 so ausgebildet, dass eine Druck-An-Stellung und eine Druck-Ab-Stellung dieser Walzen 08; 23 jeweils über ihre radialhubfähige, mittels der Aktoren 24 betätigbare Lagerung erfolgt, während diese Walzen 08; 23 für eine Umsteuerung zwischen Arbeitsposition (Position im Druckbetrieb) und Waschposition (Position im Waschbetrieb) verschwenkt werden.

### Bezugszeichenliste

- 01: Druckwerk
- 02: Druckwerkszylinder, Formzylinder, Plattenzylinder
- 03: Druckwerkszylinder, Übertragungszylinder, Gummizylinder
- 04: Druckwerkszylinder, Gegendruckzylinder, Satellitenzylinder
- 05: -
- 06: Farbwerk
- 07: Feuchtwerk, Sprühfeuchtwerk
- 08: Walze, Farbwerkswalze, Farbauftragswalze
- 09: Walze, Farbwerkswalze, Farbauftragswalze
- 10: -
- 11: Walze, Farbwerkswalze, Farbauftragswalze
- 12: Farbreservoir, Farbkasten, Farbwanne
- 13: Walze, Farbwerkswalze, Farbduktor
- 14: Walze, Farbwerkswalze, Filmwalze
- 15: -
- 16: Walze, Farbwerkswalze, Farbstromtrennwalze
- 17: Walze, Farbwerkswalze, Reibwalze
- 18: Walze, Farbwerkswalze, Reibwalze
- 19: Sprühbalken
- 20: -
- 21: Walze, Feuchtwerkswalze, Feuchtreiberwalze
- 22: Walze, Feuchtwerkswalze, Glättwalze
- 23: Walze, Feuchtwerkswalze, Feuchtauftragswalze
- 24: Aktor
- 25: -
- 26: Wascheinrichtung
- 27: Waschrakel

- 28: Auffangwanne
- 29: Schwenkhebelmechanismus
- 30: -
- 31: Schwenkhebelmechanismus
- 32: Motor, Antriebsmotor
- 33: Motor, Antriebsmotor
- 34: Motor, Antriebsmotor
- 35: -
- 36: Motor, Antriebsmotor
- 37: Motor, Antriebsmotor
- 38: Wascheinrichtung
- 39: -
- 40: -
- 41: -
- 42: Changierantrieb, Changiergetriebe
- 43: Kupplung
- 44: Welle
- 45:
- 46: Antriebsritzel
- 47: Stirnrad
- 48: Achsabschnitt
- 49: Zapfen
- 50: Gehäuse
- 51: Seitengestell
- 52: Lager, Radiallager
- 53: Schnecke
- 54: Schneckenrad
- 55: -
- 56: Welle
- 57: Mitnehmer
- 58: Hebel
- 59: Gelenk
- 60: -
- 61: Gehäuse
- 62: Halterung
- 63: Antriebssteuerung

## Patentansprüche

1. Druckwerk (01) einer Rotationsdruckmaschine mit einem Formzylinder (02), einem mit dem Formzylinder (02) zusammenwirkenden, mehrere Walzen (08; 09; 11; 13; 14; 16; 17; 18) aufweisenden Farbwerk (06), einem mit dem Formzylinder (02) zusammenwirkenden, mehrere Walzen (21; 22; 23) aufweisenden Feuchtwerk (07), sowie mindestens einer mit einer der Walzen (08; 09; 11; 13; 14; 16; 17; 18; 21; 22; 23) zusammenwirkenden Wascheinrichtung (26; 38) zum Waschen des Farbwerks (06) und/oder des Feuchtwerks (07), wobei das Farbwerk (06) mehrere im Druckbetrieb direkt an den Formzylinder (02) angestellte Farbauftragswalzen (08; 09; 11) aufweist, wobei das Feuchtwerk (07) mindestens eine im Druckbetrieb direkt an den Formzylinder (02) angestellte Feuchtauftragswalze (23) aufweist, dass in Waschposition eine Farbauftragswalze (08) der mehreren Farbauftragswalzen (08; 09; 11) und die Feuchtauftragswalze (23) direkt aneinander angestellt sind, **dadurch gekennzeichnet, dass** mindestens die zwischen einer ersten Position und einer Waschposition umstellbare Farbauftragswalze (08) oder Feuchtauftragswalze (23) in ihrer Waschposition Walzen (08; 09; 11; 13; 14; 16; 17; 18) des Farbwerks (06) und Walzen (21; 22; 23) des Feuchtwerks (07) zu einem gemeinsamen Walzenstrang verbindet.

2. Druckwerk nach Anspruch 1, **dadurch gekennzeichnet, dass** die Farbauftragswalze (08) in Waschposition nicht mit dem Formzylinder (02) in Kontakt ist.

3. Druckwerk nach Anspruch 1, **dadurch gekennzeichnet, dass** die Feuchtauftragswalze (23) in Waschposition nicht mit dem Formzylinder (02) in Kontakt ist.

4. Druckwerk nach Anspruch 1, **dadurch gekennzeichnet, dass** das Farbwerk (06) und das Feuchtwerk (07) im Druckbetrieb nicht über Farbwalzen oder Feuchtwalzen verbunden ist.

5. Druckwerk nach Anspruch 1, **dadurch gekennzeichnet, dass** die mindestens eine umstellbare Farbauftragswalze (08) oder Feuchtauftragswalze (23) mittels mindestens einem ausschließlich dieser Walze (08; 23) zugeordneten Aktors (24) bewegbar ist.

6. Druckwerk nach Anspruch 1 oder 5, **dadurch gekennzeichnet, dass** die der umstellbaren Farbauftragswalze (08) oder Feuchtauftragswalze (23) direkt benachbarter Walzen (09; 23; 08) mittels mindestens einem ausschließlich diesen Walzen (09; 23; 08) zugeordneten Aktors (24) bewegbar ist.

7. Druckwerk nach Anspruch 1, **dadurch gekennzeichnet, dass** das Farbwerk (06) mindestens zwei Reibwalzen (17; 18) umfasst.

8. Druckwerk nach Anspruch 7, **dadurch gekennzeichnet, dass** mindestens einer der Reibwalzen (17; 18) von einem vom Formzylinder (02) formschlüssig unabhängigen Antriebsmotor (37) angetrieben ist.

9. Druckwerk nach Anspruch 1, **dadurch gekennzeichnet, dass** das Farbwerk (06) genau drei Farbauftragswalzen (08; 09; 11) aufweist.

10. Druckwerk nach Anspruch 1, **dadurch gekennzeichnet, dass** das Feuchtwerk (07) genau eine Feuchtauftragswalze (23) aufweist.

11. Druckwerk nach Anspruch 1, **dadurch gekennzeichnet, dass** jede der Farbauftragswalzen (08; 09; 11) mittels mindestens einem ausschließlich jeweils diese Farbauftragswalze (08; 09; 11) bewegenden Aktor bewegbar ist.

12. Druckwerk nach Anspruch 1, **dadurch gekennzeichnet, dass** die Feuchtauftragswalze (23) mittels mindestens einem ausschließlich jeweils diese Feuchtauftragswalze (23) bewegenden Aktor bewegbar ist.

13. Verfahren zum Waschen eines Feuchtwerks (07) eines Druckwerks (01) einer Rotationsdruckmaschine, welches ein mit einem Formzylinder (02) zusammenwirkendes Farbwerk (06) und ein mit dem Formzylinder (02) zusammenwirkendes Feuchtwerk (07) aufweist, wobei mindestens eine umstellbare Farbauftragswalze (08) oder Feuchtauftragswalze (23) in eine Waschposition bewegt wird, in welcher sie einen gemeinsamen Walzenstrang zwischen Farbwerk (06) und Feuchtwerk (07) definiert, und wobei durch ein Waschen des Farbwerks (06) über die umgestellte Walze (08; 23) gleichzeitig das Feuchtwerk (07) mit drei Feuchtwerkswalzen (21; 22;23) gewaschen wird, wobei die Farbauftragswalze (08) und die Feuchtauftragswalze (23) direkt aneinander angestellt sind.

14. Verfahren nach Anspruch 13, **dadurch gekennzeichnet, dass** in Waschposition Walzen (08; 09; 11; 13; 14; 16; 17; 18) des Farbwerks (06) und Feuchtreiberwalze (21), Glättwalze (22) und Feuchtauftragswalze (23) des Feuchtwerks (07) zu einem gemeinsamen Walzenstrang verbunden werden.

## Claims

1. Printing unit (01) of a rotary printing press having a forme cylinder (02), an inking unit (06) which interacts with the forme cylinder (02) and has a plurality of rolls (08; 09; 11; 13; 14; 16; 17; 18), a dampening unit (07) which interacts with the forme cylinder (02) and has a plurality of rolls (21; 22; 23), and at least one washing device (26; 38) which interacts with one of the rolls (08; 09; 11; 13; 14; 16; 17; 18; 21; 22; 23) for washing the inking unit (06) and/or the dampening unit (07), the inking unit (06) having a plurality of ink applicator rolls (08; 09; 11) which are set directly against the forme cylinder (02) during printing operation, the dampening unit (07) having at least one dampening-solution applicator roll (23) which is set directly against the forme cylinder (02) during printing operation, one ink applicator roll (08) of the plurality of ink applicator rolls (08; 09; 11) and the dampening-solution applicator roll (23) being set directly against one another in the washing position, **characterized in that**, in its washing position, at least the dampening-solution applicator roll (23) or the ink applicator roll (08) which can be changed over between a first position and a washing position connects rolls (08; 09; 11; 13; 14; 16; 17; 18) of the inking unit (06) and rolls (21; 22; 23) of the dampening unit (07) to form a common roll train.

2. Printing unit according to Claim 1, **characterized in that** the ink applicator roll (08) is not in contact with the forme cylinder (02) in the washing position.

3. Printing unit according to Claim 1, **characterized in that** the dampening-solution applicator roll (23) is not in contact with the forme cylinder (02) in the washing position.

4. Printing unit according to Claim 1, **characterized in that** the inking unit (06) and the dampening unit (07) are not connected via inking rolls or dampening rolls during printing operation.

5. Printing unit according to Claim 1, **characterized in that** the at least one ink applicator roll (08) or dampening-solution applicator roll (23) which can be changed over can be moved by means of at least one actuator (24) which is assigned exclusively to the said roll (08; 23).

6. Printing unit according to Claim 1 or 5, **characterized in that** the rolls (09; 23; 08) which are directly adjacent to the ink applicator roll (08) or dampening-solution applicator roll (23) which can be changed over can be moved by means of at least one actuator (24) which is assigned exclusively to the said rolls (09; 23; 08).

7. Printing unit according to Claim 1, **characterized in that** the inking unit (06) comprises at least two distributor rolls (17; 18).

8. Printing unit according to Claim 7, **characterized in that** at least one of the distributor rolls (17; 18) is driven by a drive motor (37) which is positively independent of the forme cylinder (02).

9. Printing unit according to Claim 1, **characterized in that** the inking unit (06) has precisely three ink applicator rolls (08; 09; 11).

10. Printing unit according to Claim 1, **characterized in that** the dampening unit (07) has precisely one dampening-solution applicator roll (23).

11. Printing unit according to Claim 1, **characterized in that** each of the ink applicator rolls (08; 09; 11) can be moved by means of at least one actuator which moves in each case the said ink applicator roll (08; 09; 11) exclusively.

12. Printing unit according to Claim 1, **characterized in that** the dampening-solution applicator roll (23) can be moved by means of at least one actuator which moves in each case the said dampening-solution applicator roll (23) exclusively.

13. Method for washing a dampening unit (07) of a printing unit (01) of a rotary printing press, which printing unit has an inking unit (06) which interacts with a forme cylinder (02) and a dampening unit (07) which interacts with the forme cylinder (02), at least one ink applicator roll (08) or dampening-solution applicator roll (23) which can be changed over being moved into a washing position, in which it defines a common roll train between the inking unit (06) and the dampening unit (07), so that the dampening unit (07) is washed at the same time by way of three dampening-unit rolls (21; 22; 23) by washing of the inking unit (06) via the roll (08; 23) which has been changed over, the ink applicator roll (08) and the dampening-solution applicator roll (23) being set directly against one another.

14. Method according to Claim 13, **characterized in that**, in the washing position, rolls (08; 09; 11; 13; 14; 16; 17; 18) of the inking unit (06) and the dampening-solution distributor roll (21), smoothing roll (22) and dampening-solution applicator roll (23) of the dampening unit (07) are connected to form a joint roll train.

## Revendications

1. Groupe d'impression (01) d'une presse rotative avec un cylindre de forme (02), un groupe d'encrage (06), coopérant avec le cylindre de forme (02), présentant plusieurs rouleaux (08 ; 09 ; 11 ; 13 ; 14 ; 16 ; 17 ; 18), un groupe de mouillage (07) présentant plusieurs rouleaux (21 ; 22 ; 23), ainsi qu'au moins un dispositif de lavage (26 ; 38) coopérant avec l'un des rouleaux (08 ; 09 ; 11 ; 13 ; 14 ; 16 ; 17 ; 18 ; 21 ; 22 ; 23), pour laver le groupe d'encrage (06) et/ou le groupe de mouillage (07), le groupe d'encrage (06) présentant plusieurs rouleaux encreurs (08 ; 09 ; 11) appliqués directement sur le cylindre de forme (02) pendant le fonctionnement en impression, le groupe de mouillage (07) présentant au moins un rouleau toucheur de mouillage (23), appliqué directement sur le cylindre de forme (02) pendant le fonctionnement en impression, de manière que, dans la position de lavage, un rouleau encreur (08) de la pluralité de rouleaux encreurs (08 ; 09 ; 11) et le rouleau toucheur de mouillage (23) soient appliqués directement les uns sur les autres, **caractérisé en ce qu'**au moins le rouleau encreur (08), ou le rouleau toucheur de mouillage (23), commutable entre une première position et une position de lavage, à sa position de lavage, relie ensemble des rouleaux (08 ; 09 ; 11 ; 13 ; 14 ; 16 ; 17 ; 18) du groupe d'encrage (06) et des rouleaux (21 ; 22 ; 23) du groupe de mouillage (07) pour former un train de rouleaux commun.

2. Groupe d'impression selon la revendication 1, **caractérisé en ce que**, dans la position de lavage, le rouleau encreur (08) n'est pas en contact avec le cylindre de forme (02).

3. Groupe d'impression selon la revendication 1, **caractérisé en ce que**, dans la position de lavage, le rouleau toucheur de mouillage (23) n'est pas en contact avec le cylindre de forme (02).

4. Groupe d'impression selon la revendication 1, **caractérisé en ce que**, dans le fonctionnement en impression, le groupe d'encrage (06) et le groupe de mouillage (07) ne sont pas reliés par des rouleaux d'encrage ou des rouleaux de mouillage.

5. Groupe d'impression selon la revendication 1, **caractérisé en ce que** le au moins le rouleau encreur (08), ou le rouleau toucheur de mouillage (23), commutable est déplaçable à l'aide d'au moins un actionneur (24) associé exclusivement à ce rouleau (08 ; 23).

6. Groupe d'impression selon la revendication 1 ou 5, **caractérisé en ce que** des rouleaux (09 ; 23 ; 08), voisins du rouleau encreur (08), ou du rouleau toucheur de mouillage (23), commutable sont déplaçables à l'aide d'au moins un actionneur (24) associé exclusivement à ces rouleau (09 ; 23 ; 08).

7. Groupe d'impression selon la revendication 1, **caractérisé en ce que** le groupe d'encrage (06) comprend au moins deux rouleaux de friction (17 ; 18).

8. Groupe d'impression selon la revendication 7, **caractérisé en ce qu'**au moins l'un des rouleaux de friction (17 ; 18) est entraîné par un moteur d'entraînement (37) indépendant du cylindre de forme (02) quant à une liaison par ajustement de formes.

9. Groupe d'impression selon la revendication 1, **caractérisé en ce que** le groupe d'encrage (06) présente précisément trois rouleaux encreurs (08 ; 09 ; 11).

10. Groupe d'impression selon la revendication 1, **caractérisé en ce que** le groupe de mouillage (07) présente précisément un rouleau toucheur de mouillage (23).

11. Groupe d'impression selon la revendication 1, **caractérisé en ce que** chacun des rouleaux encreurs (08 ; 09 ; 11) est déplaçable à l'aide d'au moins un actionneur déplaçant exclusivement chaque fois ce rouleau encreur (08 ; 09 ; 11).

12. Groupe d'impression selon la revendication 1, **caractérisé en ce que** le rouleau toucheur de mouillage (23) est déplaçable à l'aide d'au moins un actionneur déplaçant exclusivement chaque fois ce rouleau toucheur de mouillage (23).

13. Procédé de lavage d'un groupe de mouillage (07) d'un groupe d'impression (01) d'une presse rotative, présentant un groupe d'encrage (06), coopérant avec un cylindre de forme (02), et un groupe de mouillage (07), coopérant avec un cylindre de forme (02), au moins un rouleau encreur (08), ou un rouleau toucheur de mouillage (23), commutable étant déplacé dans une position de lavage, dans laquelle il définit un train de rouleaux commun entre groupe d'encrage (06) et groupe de mouillage (07) et le groupe de mouillage (07), avec trois rouleaux de groupe de mouillage (21 ;22 ; 23), étant lavé simultanément par un lavage du groupe d'encrage (06), par l'intermédiaire du rouleau (08 ; 23) commuté, le rouleau encreur (08) et le rouleau toucheur de mouillage (23) étant appliqués directement l'un sur l'autre.

14. Procédé selon la revendication 13, **caractérisé en ce que**, dans la position de lavage, des rouleaux (08 ; 09 ; 11 ; 13 ; 14 ; 16 ; 17 ; 18) du groupe d'encrage (06) et le rouleau distributeur d'eau (21), le rouleau à lisser (22) et le rouleau toucheur de mouillage (23) du groupe de mouillage (07) sont reliés ensemble pour former un train de rouleaux commun.
